# FASCICULE DE BREVET EUROPEEN

(11) **EP 3 898 406 B1**
(45) Date de publication et mention de la délivrance du brevet: **03.01.2024**
(21) Numéro de dépôt: 19817344.5
(22) Date de dépôt: 13.12.2019
(51) Int. Cl.: B63H 1/10

(54) **SYSTEME DE PROPULSION OU DE POSITIONNEMENT DYNAMIQUE CYCLOIDAL POUR UN NAVIRE**
ZYKLOIDISCHES DYNAMISCHES ANTRIEBS- ODER POSITIONIERUNGSSYSTEM FÜR EIN SCHIFF
CYCLOIDAL DYNAMIC PROPULSION OR POSITIONING SYSTEM FOR A SHIP

(30) Priorité: 19.12.2018 FR 1873269
(43) Date de publication de la demande: 27.10.2021
(73) Titulaire: ECOLE NATIONALE SUPERIEURE D'ARTS ET METIERS, 75013 Paris (FR)
(72) Inventeur: DAMAY, Thomas, 29160 CROZON (FR); HAUVILLE, Frédéric, 29160 CROZON (FR); ASTOLFI, Jacques-André, 29160 CROZON (FR)
(74) Mandataire: Cabinet Le Guen Maillet
(86) Numéro de dépôt international: PCT/EP2019/085163
(87) Numéro de publication internationale: WO 2020/126933

(56) Documents cités:
- EP-A2- 1 835 173
- WO-A1-97/45319
- DE-U1- 20 117 451
- US-A- 2 971 583
- US-A1- 2015 321 740

## Description

### DOMAINE TECHNIQUE

La présente invention concerne un système de propulsion ou de positionnement dynamique cycloïdal pour un navire, ainsi qu'un navire comportant au moins un tel système de propulsion ou de positionnement dynamique cycloïdal.

### ETAT DE LA TECHNIQUE ANTERIEURE

Un système de propulsion du type Voith-Schneider est disposé sous la coque d'un navire, et il comprend un rotor à axe vertical qui est entraîné en rotation autour d'un axe principal par un moteur, et une pluralité de pales verticales où chacune est montée mobile sur le rotor à distance de l'axe principal.

Chaque pale est mobile en rotation autour d'un axe secondaire également vertical.

Le système de propulsion comprend également un système mécanique, généralement constitué de bielles, qui est configuré pour déplacer chaque pale en fonction du degré de rotation du rotor. Le déplacement de chaque pale est cyclique et, en fonction de la position du rotor, chaque pale prend une position particulière qu'elle retrouve à chaque tour.

On connait également le document US-A-2015/321740 qui divulgue un système de propulsion avec des pales verticales et une unité de contrôle qui commande le système de propulsion à partir de différents capteurs de position qui sont liés aux pales. Mais aucun de ces capteurs n'est un capteur d'effort qui renseigne sur les efforts subis par au moins une pale.

Bien qu'un tel système de propulsion donne des résultats satisfaisants, il est souhaitable de trouver un système de propulsion qui permet une plus grande liberté dans la position des pales.

### EXPOSE DE L'INVENTION

Un objet de la présente invention est de proposer un système de propulsion ou de positionnement dynamique cycloïdal qui comprend des moyens pour déplacer les pales indépendamment les unes des autres en se basant sur les efforts subis par au moins une pale.

A cet effet, est proposé un système de propulsion ou de positionnement dynamique cycloïdal pour un navire baignant dans une eau présentant une direction d'écoulement, ledit système de propulsion ou de positionnement dynamique cycloïdal comportant :
- un châssis,
- un rotor monté mobile en rotation sur le châssis autour d'un axe principal perpendiculaire à la direction d'écoulement, et comportant une pluralité de bras s'étendant radialement par rapport à l'axe principal,
- un moteur principal équipé d'un codeur rotatif et entraînant ledit rotor en rotation,
- pour chaque bras, une pale montée mobile en rotation sur le bras autour d'un axe secondaire parallèle à l'axe principal,
- pour chaque pale, un moteur secondaire équipé d'un codeur rotatif et entraînant ladite pale en rotation,
- pour au moins une pale, un capteur d'effort agencé de manière à pouvoir évaluer les efforts qui s'exercent sur la pale,
- une unité de contrôle connectée à chaque codeur rotatif, au capteur d'effort et à chaque moteur et commandant la rotation en angle et en vitesse de chaque moteur, et
- un système de déplacement commandé par l'unité de contrôle et destiné à déplacer la pale et le moteur secondaire associé le long du bras.

Un tel système de propulsion ou de positionnement dynamique cycloïdal permet de régler la position de chaque pale en fonction des données recueillies par le capteur d'effort et ainsi optimiser le rendement du système de propulsion.

Avantageusement, le capteur d'effort est disposé sur un arbre entre le moteur secondaire et la pale.

Avantageusement, le moteur principal fonctionne en générateur électrique.

Avantageusement, le système de déplacement comporte :
- pour chaque bras, un bras additionnel fixé au rotor parallèlement audit bras,
- un coulisseau solidaire du moteur secondaire, et monté coulissant sur le bras et le bras additionnel,
- un système d'entraînement qui est connecté et commandé par l'unité de contrôle pour déplacer le coulisseau le long des bras.

L'invention propose également un navire comportant une coque et un système de propulsion ou de positionnement dynamique cycloïdal selon l'une des variantes précédentes où le châssis est fixé à la coque et où au moins les pales sont à l'extérieur de la coque.

### BREVE DESCRIPTION DES DESSINS

Les caractéristiques de l'invention mentionnées ci-dessus, ainsi que d'autres, apparaîtront plus clairement à la lecture de la description suivante d'un exemple de réalisation, ladite description étant faite en relation avec les dessins joints, parmi lesquels :
Fig. 1 est une vue de dessus d'un système de propulsion ou de positionnement dynamique cycloïdal selon l'invention, et
Fig. 2 est une vue en coupe selon la ligne II-II du système de propulsion ou de positionnement dynamique cycloïdal de la Fig. 1.

### EXPOSE DETAILLE DE MODES DE REALISATION

Dans la description qui suit, les termes relatifs à une position sont pris en référence à un système de propulsion du type Voith-Schneider en position d'utilisation sous la coque d'un navire.

La Fig. 1 montre un navire représenté par une partie de sa coque 10. Le navire baigne dans l'eau. Le navire peut être un navire présentant une direction d'avancement 12 parallèle à l'axe du navire et naviguant en surface ou en sous-marin. Le navire peut également être un navire qui cherche à maintenir sa position dans des courants comme par exemple une plateforme. Dans un cas comme dans l'autre, le navire baigne dans l'eau qui présente une direction d'écoulement par rapport au navire qui est due à la vitesse du navire ou au courant d'eau. Dans le cas d'un navire avec une direction d'avancement 12, la direction d'écoulement est inverse à la direction d'avancement 12.

Le navire est équipé sous sa coque 10 d'un système de propulsion ou de positionnement dynamique cycloïdal 100 qui comporte un châssis fixé à la coque 10, un rotor 102 monté mobile en rotation sur le châssis autour d'un axe principal 104 qui est perpendiculaire à la direction d'écoulement. L'axe principal 104 est ainsi transverse par rapport à la direction d'écoulement.

Ainsi, pour un navire en surface, l'axe principal 104 est vertical ou avec un angle faible par rapport à la verticale. Pour un navire en sous-marin, l'axe principal 104 peut prendre une autre orientation dans un plan perpendiculaire à la direction d'écoulement. Ainsi, dans le cas d'un navire sous-marin, il pourrait y avoir trois systèmes de propulsion ou de positionnement dynamique cycloïdal 100 répartis angulairement à 120° les uns des autres dans un plan perpendiculaire à la direction d'écoulement.

La Fig. 2 montre une partie du système de propulsion ou de positionnement dynamique cycloïdal 100. Selon le cas, le système de propulsion ou de positionnement dynamique cycloïdal 100 permet de faire avancer le navire ou de le maintenir dans sa position.

Le rotor 102 est entraîné en rotation par un moteur principal 106 équipé d'un codeur rotatif permettant de connaître la position angulaire du moteur principal 106.

Le rotor 102 est équipé d'une pluralité de bras 108, ici au nombre de trois. Chaque bras s'étend radialement par rapport à l'axe principal 104.

Chaque bras 108 porte une pale 110 qui est montée mobile en rotation sur le bras 108 autour d'un axe secondaire 112 parallèle à l'axe principal 104, c'est-à-dire ici vertical. Les axes secondaires 112 et l'axe principal 104 ne sont pas confondus, c'est-à-dire que chaque axe secondaire 112 est à distance de l'axe principal 104. Les pales 110 sont situées hors de la coque 10, et en particulier sous la coque 10.

Chaque pale 110 est entraînée en rotation par un moteur secondaire 114 équipé d'un codeur rotatif permettant de connaître la position angulaire du moteur secondaire 114.

Le système de propulsion ou de positionnement dynamique cycloïdal 100 comporte également une unité de contrôle 150 qui reçoit des informations des codeurs rotatifs et commande la rotation en angle et en vitesse de chaque moteur 106, 114.

Afin de permettre l'interaction entre l'eau et les pales 110, au moins les pales 110 sont à l'extérieur de la coque 10. Selon l'implantation du système de propulsion ou de positionnement dynamique cycloïdal 100, d'autres éléments peuvent être entièrement ou partiellement dans l'eau ou dans un carénage au-dessus de l'eau.

L'unité de contrôle 150 comporte, classiquement reliés par un bus de communication : un processeur ou CPU (« Central Processing Unit » en anglais) ; une mémoire vive RAM (« Random Access Memory » en anglais) ; une mémoire morte ROM (« Read Only Memory » en anglais) ; une unité de stockage telle qu'un disque dur ou un lecteur de support de stockage ; au moins une interface de communication, permettant à l'unité de contrôle 150 de communiquer avec les codeurs rotatifs, les moteurs 106, 114 et au moins un capteur d'effort 202 comme cela est expliqué ci-dessous.

Le processeur est capable d'exécuter des instructions chargées dans la RAM à partir de la ROM, d'une mémoire externe (non représentée), d'un support de stockage (tel qu'une carte SD), ou d'un réseau de communication. Lorsque le système de propulsion ou de positionnement dynamique cycloïdal 100 est mis sous tension, le processeur est capable de lire de la RAM des instructions et de les exécuter. Ces instructions forment un programme d'ordinateur causant la mise en oeuvre, par le processeur, de tout ou partie des algorithmes et étapes décrits ci-dessous.

Tout ou partie des algorithmes et étapes décrits ci-dessous peut être implémenté sous forme logicielle par exécution d'un ensemble d'instructions par une machine programmable, par exemple un DSP (« Digital Signal Processor » en anglais) ou un microcontrôleur, ou être implémenté sous forme matérielle par une machine ou un composant dédié, par exemple un FPGA (« Field-Programmable Gate Array » en anglais) ou un ASIC (« Application-Specific Integrated Circuit » en anglais).

Ainsi, l'unité de contrôle 150 peut commander la position de chaque pale 110 indépendamment les unes des autres en fonction de la position du rotor 102 renseignée par le codeur rotatif du moteur principal 106 et de manière plus simple qu'à l'aide d'un système mécanique. En fonction de la position du rotor 102, chaque pale 110 prend une position particulière qui varie donc avec la rotation du rotor 102.

En outre, il est possible de passer d'un fonctionnement épicycloïdal à un fonctionnement trochoïdal de manière simple et rapide.

Le système de propulsion ou de positionnement dynamique cycloïdal 100 comporte également pour au moins une pale 110, un capteur d'effort 202 connecté à l'unité de contrôle 150. Le capteur d'effort 202 est agencé de manière à pouvoir évaluer les efforts qui s'exercent sur la pale 110. Dans le mode de réalisation de l'invention présenté à la Fig. 2, le capteur d'effort 202 est disposé sur l'arbre 204 entre le moteur secondaire 114 et la pale 110. L'arbre 204 est ici l'arbre moteur du moteur secondaire 114 et la pale 110 est fixée à cet arbre 204.

Dans le cas présent, le capteur d'effort 202 mesure les efforts subis par l'arbre 204 qui sont représentatifs des efforts s'exerçant sur la pale 110 et que la pale 110 subie donc du fait de l'eau, en particulier les efforts de traction et/ou compression et/ou flexion subies par la pale 110.

Selon un mode de réalisation particulier, le capteur d'effort 202 est un capteur qui comporte au moins une jauge de contrainte et selon un mode de réalisation particulier, le capteur est à base de jauges de contraintes montées en pont de Wheatstone, c'est-à-dire qu'il y a au moins quatre jauges montées en pont de Wheatstone, mais il peut y avoir plusieurs ponts de Wheatstone, soit autant de fois quatre jauges. Bien sûr toute autre technologie est envisageable comme par exemple un capteur piezzo.

On utilise par exemple un capteur d'effort 202 dénommé "balance" (ici une balance à deux composantes) qui permet d'avoir accès aux efforts normaux et tangentiels à la pale 110 indépendamment du point d'application de l'effort.

En interne, ce capteur d'effort 202, comporte plusieurs ponts de jauges de contraintes qui mesurent des déplacements (très faibles de quelques dizaines de micromètres) dus au chargement hydrodynamique, et un calcul matriciel spécifique faisant intervenir ces mesures, permet de remonter aux efforts voulus. Un étalonnage préalable de la balance permet de construire la matrice utilisée. L'étalonnage se fait hors d'eau et il consiste à mesurer les sorties des ponts de jauges pour des efforts connus et imposés à différents endroits de la pale 110.

La mise en place d'un seul capteur d'effort 202 est suffisante, car les déformations de chaque pale 110 sont considérées comme identiques pour une position angulaire du rotor 102 et une position angulaire de la pale 110. Bien sûr, il est possible de disposer un capteur d'effort 202 pour chaque pale 110.

Ainsi, à partir des données relevées par le capteur d'effort 202, l'unité de contrôle 150 gère la vitesse de rotation du rotor 102 ainsi que la position de chaque pale 110 en fonction de la position angulaire du rotor 102. Par exemple, chaque pale 110 peut être positionnée de manière à maximiser les efforts dans la direction de l'avance du navire.

Le pas des pales 110 peut donc être adapté en fonction de la vitesse de rotation du rotor 102 et des données du capteur d'effort 202. Ainsi, la détection de fortes variations d'effort sur la pale 110 peut être le signe d'un décrochement de la couche limite autour de cette pale 110, et il est alors possible de modifier la position des pales 110 afin d'éviter ce décrochement à chaque position angulaire du rotor 102.

Dans le mode de réalisation de l'invention présenté sur les Figs. 1 et 2, chaque pale 110 est mobile en translation le long du bras 108 associé afin de modifier l'entraxe entre l'axe principal 104 et l'axe secondaire 112.

Ce mode de réalisation est particulièrement intéressant lorsque le moteur principal 106 peut fonctionner en générateur électrique. Le changement d'entraxe des pales 110 permet d'allonger l'entraxe et ainsi lorsque le courant d'eau fait tourner les pales 110 autour de l'axe principal 104, le moteur principal 106 fonctionnant en générateur électrique génère un courant électrique pour délivrer de l'électricité au navire ou à des batteries de stockage.

A cette fin, le système de propulsion ou de positionnement dynamique cycloïdal 100 comporte pour chaque pale 110, un système de déplacement 170 qui est un système motorisé à glissière qui est commandé par l'unité de contrôle 150 et arrangé pour déplacer la pale 110 et le moteur secondaire 114 associé le long du bras 108.

Dans le mode de réalisation de l'invention présenté ici, le système de déplacement 170 comporte pour chaque bras 108, un bras additionnel 208 fixé au rotor 102 parallèlement audit bras 108 et disposé ici sous ledit bras 108.

Le système de déplacement 170 comporte également un coulisseau 172 monté coulissant sur le bras 108 et le bras additionnel 208.

Le coulisseau 172 est solidaire du moteur secondaire 114.

Dans le mode de réalisation de l'invention présenté à la Fig. 2, le coulisseau 172 est également solidaire d'un palier 174 dans lequel est monté l'arbre 204.

Le système de déplacement 170 comporte un système d'entraînement qui est connecté et commandé par l'unité de contrôle 150 pour déplacer le coulisseau 172 le long des bras 108 et 208.

Le système d'entraînement peut être par exemple un vérin, par exemple hydraulique.

Le système d'entraînement comporte ici un moteur de déplacement 176 portant une tige filetée 178 engrenant avec un écrou 180 du coulisseau 172 de manière à former un système à vis sans fin où la rotation de la tige filetée 178 dans un sens va déplacer le coulisseau 172 et donc la pale 110 selon une direction et où la rotation de la tige filetée 178 dans le sens opposé va déplacer le coulisseau 172 et donc la pale 110 selon une direction opposée.

Le moteur de déplacement 176 est connecté et commandé par l'unité de contrôle 150.

## Revendications

1. Système de propulsion ou de positionnement dynamique cycloïdal (100) pour un navire baignant dans une eau présentant une direction d'écoulement, ledit système de propulsion ou de positionnement dynamique cycloïdal (100) comportant :
- un châssis,
- un rotor (102) monté mobile en rotation sur le châssis autour d'un axe principal (104) perpendiculaire à la direction d'écoulement, et comportant une pluralité de bras (108) s'étendant radialement par rapport à l'axe principal (104),
- un moteur principal (106) équipé d'un codeur rotatif et entraînant ledit rotor (102) en rotation,
- pour chaque bras (108), une pale (110) montée mobile en rotation sur le bras (108) autour d'un axe secondaire (112) parallèle à l'axe principal (104),
- pour chaque pale (110), un moteur secondaire (114) équipé d'un codeur rotatif et entraînant ladite pale (110) en rotation,
- pour au moins une pale (110), un capteur d'effort (202) agencé de manière à pouvoir évaluer les efforts qui s'exercent sur la pale (110),
- une unité de contrôle (150) connectée à chaque codeur rotatif, au capteur d'effort (202) et à chaque moteur (106, 114) et commandant la rotation en angle et en vitesse de chaque moteur (106, 114), et
- un système de déplacement (170) commandé par l'unité de contrôle (150) et destiné à déplacer la pale (110) et le moteur secondaire (114) associé le long du bras (108).

2. Système de propulsion ou de positionnement dynamique cycloïdal (100) selon la revendication 1, **caractérisé en ce que** le capteur d'effort (202) est disposé sur un arbre (104) entre le moteur secondaire (114) et la pale (110).

3. Système de propulsion ou de positionnement dynamique cycloïdal (100) selon la revendication 1, **caractérisé en ce que** le moteur principal (106) fonctionne en générateur électrique.

4. Système de propulsion ou de positionnement dynamique cycloïdal (100) selon l'une des revendications 1 à 3, **caractérisé en ce que** le système de déplacement (170) comporte :
- pour chaque bras (108), un bras additionnel (208) fixé au rotor (102) parallèlement audit bras (108),
- un coulisseau (172) solidaire du moteur secondaire (114), et monté coulissant sur le bras (108) et le bras additionnel (208),
- un système d'entraînement qui est connecté et commandé par l'unité de contrôle (150) pour déplacer le coulisseau (172) le long des bras (108, 208).

5. Navire comportant une coque (10) et un système de propulsion ou de positionnement dynamique cycloïdal (100) selon l'une des revendications précédentes où le châssis est fixé à la coque (10) et où au moins les pales (110) sont à l'extérieur de coque (10).

## Patentansprüche

1. Zykloidisches dynamisches Antriebs- oder Positionierungssystem (100) für ein Schiff, das sich in einem Gewässer befindet, das eine Strömungsrichtung aufweist, wobei das zykloidische dynamische Antriebs- oder Positionierungssystem (100) Folgendes umfasst:
- ein Gestell,
- einen Rotor (102), der um eine Hauptachse (104), die zu der Strömungsrichtung senkrecht ist, drehbar an dem Gestell montiert ist und eine Vielzahl von Armen (108) umfasst, die sich in Bezug auf die Hauptachse (104) radial erstrecken,
- einen Hauptmotor (106), der über einen Drehgeber verfügt und den Rotor (102) in eine Drehbewegung versetzt,
- für jeden Arm (108), einen Flügel (110), der um eine Nebenachse (112), die zu der Hauptachse (104) parallel ist, drehbar an dem Arm (108) montiert ist,
- für jeden Flügel (110), einen Nebenmotor (114), der über einen Drehgeber verfügt und den Flügel (110) in eine Drehbewegung versetzt,
- für mindestens einen Flügel (110), einen Kraftsensor (202), der so angeordnet ist, dass er die Kräfte, die auf den Flügel (110) wirken, ermitteln kann,
- eine Steuereinheit (150), die mit jedem Drehgeber, dem Kraftsensor (202) und jedem Motor (106, 114) verbunden ist und die Drehung in Bezug auf Winkel und Geschwindigkeit jedes Motors (106, 114) steuert, und
- ein Verschiebesystem (170), das durch die Steuereinheit (150) gesteuert wird und dazu bestimmt ist, den Flügel (110) und den zugehörigen Nebenmotor (114) entlang des Arms (108) zu verschieben.

2. Zykloidisches dynamisches Antriebs- oder Positionierungssystem (100) nach Anspruch 1, **dadurch gekennzeichnet, dass** der Kraftsensor (202) auf einer Welle (104) zwischen dem Nebenmotor (114) und dem Flügel (110) angeordnet ist.

3. Zykloidisches dynamisches Antriebs- oder Positionierungssystem (100) nach Anspruch 1, **dadurch gekennzeichnet, dass** der Hauptmotor (106) als elektrischer Generator arbeitet.

4. Zykloidisches dynamisches Antriebs- oder Positionierungssystem (100) nach einem der Ansprüche 1 bis 3, **dadurch gekennzeichnet, dass** das Verschiebesystem (170) Folgendes umfasst:
- für jeden Arm (108), einen Zusatzarm (208), der parallel zu dem Arm (108) an dem Rotor (102) befestigt ist,
- einen Schieber (172), der fest mit dem Nebenmotor (114) verbunden ist und auf dem Arm (108) und dem Zusatzarm (208) gleitend montiert ist,
- ein Antriebssystem, das mit der Steuereinheit (150) verbunden ist und durch diese gesteuert wird, um den Schieber (172) entlang der Arme (108, 208) zu verschieben.

5. Schiff, das einen Rumpf (10) und ein zykloidisches dynamisches Antriebs- oder Positionierungssystem (100) nach einem der vorhergehenden Ansprüche umfasst, wobei das Gestell an dem Rumpf (10) befestigt ist und wobei sich mindestens die Flügel (110) außerhalb des Rumpfes (10) befinden.

## Claims

1. A cycloidal dynamic propulsion or positioning system (100) for a ship sitting in water that exhibits a direction of flow, said cycloidal dynamic propulsion or positioning system (100) comprising:
- a frame,
- a rotor (102) mounted to be movable in rotation on the frame about a main axis (104) at right angles to the direction of flow, and comprising a plurality of arms (108) extending radially with respect to the main axis (104),
- a main motor (106) equipped with a rotary coder and driving said rotor (102) in rotation,
- for each arm (108), a blade (110) mounted to be movable in rotation on the arm (108) about a secondary axis (112) parallel to the main axis (104),
- for each blade (110), a secondary motor (114) equipped with a rotary coder and driving said blade (110) in rotation,
- for at least one blade (110), a load sensor (202) arranged to be able to evaluate the loads which are exerted on the blade (110),
- a control unit (150) connected to each rotary coder, to the load sensor (202) and to each motor (106, 114) and controlling the rotation of each motor (106, 114) in terms of both angle and speed, and
- a displacement system (170) controlled by the control unit (150) and intended to displace the blade (110) and the associated secondary motor (114) along the arm (108).

2. The cycloidal dynamic propulsion or positioning system (100) according to claim 1, **characterized in that** the load sensor (202) is disposed on a shaft (104) between the secondary motor (114) and the blade (110).

3. The cycloidal dynamic propulsion or positioning system (100) according to claim 1, **characterized in that** the main motor (106) operates as an electrical generator.

4. The cycloidal dynamic propulsion or positioning system (100) according to one of claims 1 to 3, **characterized in that** the displacement system (170) comprises:
- for each arm (108), an additional arm (208) fixed to the rotor (102) parallel to said arm (108),
- a runner (172) secured to the secondary motor (114), and mounted to slide on the arm (108) and the additional arm (208),
- a drive system which is connected and controlled by the control unit (150) to displace the runner (172) along the arms (108, 208).

5. A ship comprising a hull (10) and a cycloidal dynamic propulsion or positioning system (100) as claimed in one of the preceding claims, in which the frame is fixed to the hull (10) and in which at least the blades (110) are outside the hull (10).
